# EUROPÄISCHE PATENTSCHRIFT

(11) **EP 1 353 754 B1**
(45) Veröffentlichungstag und Bekanntmachung des Hinweises auf die Patenterteilung: **27.04.2005**
(21) Anmeldenummer: 02715400.4
(22) Anmeldetag: 08.01.2002
(51) Int. Cl.: B02C 13/28, B02C 18/18

(54) **SCHLEGELANORDNUNG**
BEATING ARRANGEMENT
SYSTEME DE FLEAU

(30) Priorität: 13.01.2001 DE 10101434
(43) Veröffentlichungstag der Anmeldung: 22.10.2003
(73) Patentinhaber: Werner Doppstadt Umwelttechnik GmbH & Co. KG, 42555 Velbert (DE)
(72) Erfinder: DOPPSTADT, Werner, 42555 Velbert (DE)
(74) Vertreter: Weisse, Renate Dr.
(86) Internationale Anmeldenummer: PCT/EP2002/000100
(87) Internationale Veröffentlichungsnummer: WO 2002/055203

(56) Entgegenhaltungen:
- DE-A- 2 943 456
- US-A- 2 467 865
- US-A- 5 285 974

## Beschreibung

### Technisches Gebiet

Die Erfindung betrifft eine Schlegelanordnung für Rotorschredder mit einem um eine Achse drehbar gelagerten Grundkörper und einem Schneidkörper, der an einem Vorsprung des Grundkörpers lösbar befestigt ist. Solche Schlegel werden als Schlagwerkzeug bei Rotorschreddern zum Beispiel für Kunststoff, Holz oder dergleichen verwendet.

### Stand der Technik

Aus der DE 35 45 708 C2 ist eine Schlegelanordnung bekannt, bei der ein als Zahn ausgebildeter Schneidkörper mit einem Schaft in einer Ausnehmung auswechselbar befestigt ist. Die Befestigung erfolgt mittels einer Schraube, die durch eine Bohrung im Grundkörper und durch den Schaft des Schneidkörpers ragt. Der Schaft ist am Ende mit einer vorstehenden Ecke versehen, die hinter einen Vorsprung in der Ausnehmung greift. Weiterhin ist der Schaft mit einem Profil versehen, das in ein komplementäres Profil in der Ausnehmung ragt. Dadurch wird der Zahn auch bei starken Kräften in seiner Lage gehalten. Üblicherweise wird dabei die Schlegelspitze so abgenutzt, daß sich eine Kante entlang der Drehbewegung des Schlegels bildet. Durch die komplexe Formgebung der beschriebenen Schlegelanordnung ist sie aufwendig herzustellen.

Aus der DE-OS 29 43 456 ist eine Vorrichtung zum Zerkleinern von Rinden und Einjahrespflanzen bekannt. Die Vorrichtung enthält einen Rotorkörper, nahe dessen Umfang Schlegel schwenkbar angeordnet sind. Jeder Schlegel besteht aus einem Grundkörper, der an einem Ende schwenkbar an dem Rotorkörper gelagert ist und aus einem Schneidkörper, der an der in Umlaufrichtung vorderen Fläche des Schlegels angebracht ist. Diese Schneidkörper sind austauschbar an dem jeweiligen Schlegel befestigt, da sie im Betrieb der Vorrichtung schnellem Verschleiß unterworfen sind und somit ersetzt werden können, ohne daß dafür ein Austausch des gesamten Schlegels erforderlich wäre.

Bei beiden Anordnungen wird vergleichsweise viel Material, nämlich der gesamte Schneidkörper, unbrauchbar, wenn die Schlegelspitze ausgetauscht wird.

Aus der US-A-5 285 974 ist ein weiterer Schlegel für Rotorschreder gemäß dem Oberbegriff des Anspruch 1 bekannt.

### Offenbarung der Erfindung

Es ist Aufgabe der Erfindung eine Schlegelanordnung mit einem leicht austauschbaren Schneidkörper zu schaffen, bei welcher möglichst wenig Material verbraucht wird. Es ist weiterhin Aufgabe der Erfindung, eine Schlegelanordnung zu schaffen, welche einfach herzustellen ist. Es ist außerdem Aufgabe der Erfindung, eine Schlegelanordnung mit guter Kraftübertragung auf den Grundkörper zu schaffen.

Erfindungsgemäß werden die Aufgaben durch eine Schlegelanordnung nach den Merkmalen des Anspruchs 1 gelöst. Dadurch wird eine optimale Kraftübertragung durch Formschluß erreicht. Das zu zerkleinernde Gut übt üblicherweise starke Kräfte in verschiedenen Richtungen auf den Schneidkörper und über den Schneidkörper auch auf den Grundkörper der Schlegelanordnung aus. Durch die Kraftübertragung durch Formschluß können nicht nur Kräfte senkrecht zur Bewegungsrichtung des Schneidkörpers, sondern auch alle anderen wirkenden Kräfte des Schneidgutes auf den Schlegel aufgenommen werden. Es erfolgt keine übermäßige Belastung der Befestigungselemente wie Schrauben oder dergleichen.

Dem Profil am Grundkörper entspricht ein Profil am Schneidkörper, zum Beispiel eine Ausnehmung. Dadurch hat der Schneidkörper weniger Volumen mit entsprechend geringerem Materialverbrauch.

In einer bevorzugen Ausgestaltung der Erfindung hat das Profil die Form eines hervorstehenden Pyramidenstumpfes, dessen Grundfläche in der Ebene der vorderen Fläche des Vorsprungs liegt. Diese Form ist einfach bei der Herstellung und reduziert den Materialverbrauch in geeigneter Weise. Durch die Anzahl der Seiten des Pyramidenstumpfs wird die Anzahl der Positionen festgelegt, in welchen der Schneidkörper befestigt werden kann. Dadurch erübrigt sich eine Justage Lage der Schneidkante.

Vorzugsweise weist der Schneidkörper zwei Schneidkanten spiegelsymetrisch zu einer Fläche auf, die tangential zu einem Rotationsumfang verläuft. Es können aber auch mehr Schneidkanten vorgesehen sein. Für einen vierseitigen Pyramidenstumpf sind auch vier Schneidkanten möglich. Weist der Pyramidenstumpf mehr Seiten auf, so kann auch die Anzahl der Schneidkanten entsprechend erhöht werden. Durch diese Ausgestaltung kann der Schneidkörper mehrfach verwendet werden. Der Schneidkörper muß nach Abnutzung lediglich losgelöst und um einen durch die Geometrie vorgegebenen Winkel gedreht und wieder befestigt werden. Dadurch werden Materialverbrauch und aufgewendete Zeit weiter gesenkt.

In einer weiteren Ausgestaltung der Erfindung wird der Schneidkörper mittels einer Schraube, die mittig durch den Schneidkörper und durch das Profil verläuft, verschraubt. Es ist aber auch jede andere Befestigungsart denkbar, da insbesondere die seitlichen Kräfte nicht mehr von der Schraube sondern vom Profil aufgenommen werden. Der Grundkörper weist bevorzugt an der in Umlaufrichtung rückwärtigen Fläche des Vorsprungs eine Aussparung auf, in der eine Mutter für die Schraube versenkbar ist. Dadurch wird die Belastung und Beschädigung der Mutter vermindert. Außerdem wird die benötigte Schraubenlänge verkürzt. Weiterhin kann der Schneidkörper an der in Umlaufrichtung vorderen Fläche eine Aussparung aufweisen, in der der Schraubenkopf der Schraube wenigstens teilweise versenkbar ist. Hierdurch wird eine geringere Belastung und Beschädigung des Schraubenkopfes bewirkt.

Um eine optimale Schneidwirkung bei geringer Beschädigung und Abnutzung des Grundkörpers zu erreichen ist die zur Rotationsachse achsferne Fläche des Schneidkörpers vorzugsweise abgeschrägt. Diese fluchtet mit der abgeschrägten achsfemen Fläche des Grundkörpers, wenn der Schneidkörper an dem Grundkörper befestigt ist. Dadurch wird die Abnutzung des Grundkörpers minimiert.

Die Schneidkante des Schneidkörpers ist vorzugsweise gehärtet um eine lange Lebensdauer zu gewährleisten.

Ausgestaltungen der Erfindung sind Gegenstand der Unteransprüche. Ein Ausführungsbeispiel ist nachstehend anhand der beigefügten Zeichnungen näher erläutert.

### Kurze Beschreibung der Zeichnungen

- Fig.1: zeigt eine perspektivische Darstellung eines Rotorschlegels mit Grundkörper und aufgeschraubtem Schneidkörper
- Fig.2: zeigt eine perspektivische Darstellung des Rotorschlegels aus Fig.1 ohne Schneidkörper
- Fig.3: zeigt einen Schnitt durch den Rotorschlegel aus Fig.1

### Beschreibung eines Ausführungsbeispiels

In Fig. 1 ist mit 10 ein Rotorschlegel bezeichnet. Der Rotorschlegel 10 umfasst einen Grundkörper 12 und einen mit einer Schraube 14 aufgeschraubten Schneidkörper 16, der die Schlegelspitze bildet. Der Grundkörper 12 besteht aus einem Hohlzylinder 18, der um eine Achse 20 drehbar gelagert ist. An dem Hohlzylinder ist ein Vorsprung 22 angeformt.

Der Vorsprung 22 ist im wesentlichen stufenförmig ausgebildet, wobei die "Stufe" eine Fläche 24 aufweist, auf welcher der Schneidkörper 16 aufliegt. Die Fläche 24 zeigt in Richtung der Rotationsbewegung, die durch einen Pfeil 26 in Fig.1 dargestellt ist. Sie bildet somit die Vorderfläche des Grundkörpers 12. Der Schneidkörper 16 liegt formschlüssig auf dem Grundkörper 12 auf. Durch die stufenförmige Anordnung wird der Schneidkörper 16 von zwei Seiten von dem Grundkörper 12 umgeben und bildet mit ihm eine Einheit in welche kein Schneidgut eindringen kann.

Der Schneidkörper 16 weist über seine gesamte Breite einen gleichmäßigen trapezförmigen Querschnitt auf. Die kleinere Parallelfläche des Trapezes bildet die rückwärtige Seite des Schneidkörpers 16, welche auf der Vorderfläche 24 des Grundkörpers 12 aufliegt. Der vordere Teil 28 des Schneidkörpers 16 ist gehärtet. Dadurch wird die Abnutzung der Schneidflächen verzögert. Der Schneidkörper kann auch aus zwei Teilen, einem gehärteten Vorderteil und einem nicht gehärteten Rückteil, die miteinander verbunden werden, bestehen.

Der vordere Teil 28 des Schneidkörpers umfasst zwei Schneidkanten 30 und 32, die auf gegenüberliegenden Seiten des Schneidkörpers parallel zueinander angeordnet sind. In anderen Ausführungsbeispielen sind vier Schneidkanten auf jeder Seite des Schneidkörpers in einem Winkel von etwa 90 Grad zueinander angeordnet. Die Schneidkanten 30 und 32 stehen etwas nach vorne vor. Entsprechend verläuft die Oberfläche 34 bzw. 36 unter einem Winkel etwas schräg auf die Kanten zu. Dadurch wird eine optimale Schneidwirkung erreicht. Zur Erreichung einer guten Stabilität verläuft der mittlere Teil 38 der Vorderfläche zwischen den Schneidkanten 30 und 32 gerade, d.h. parallel zur rückwärtigen Fläche des Schneidkörpers. Der spitze Winkel des Trapezes im Querschnitt ist an seinem Ende 40 und 42 etwas abgestumpft. Dies ist in Fig.3 nochmals dargestellt.

Die rückwärtige Oberfläche des Grundkörpers 12, sowie seine achsfeme Oberfläche 44 sind nicht genau eben. Dadurch sind die Widerstände gegenüber dem Schneidgut etwas geringer. Die achsferne Oberfläche 44 verläuft derart, daß sie sich kantenfrei an die Seitenfläche 46 des Schneidkörpers 16 anschließt.

In Fig.2 ist der Grundkörper 12 ohne Schneidkörper dargestellt. Man erkennt an der Vorderfläche 24 des Grundkörpers 12 ein angeformtes Profil 50 in Form eines Pyramidenstumpfes. In dem Pyramidenstumpf 50 ist eine Bohrung 52 für die Schraube 14 vorgesehen. Die Seiten 54 verlaufen unter einem Winkel von 90 Grad zueinander und zwei Seiten weisen Kanten auf, die parallel zu den Schneidkanten 30, 32 verlaufen (Fig.3).

Der Schneidkörper 16 weist auf seiner Rückseite eine Ausnehmung auf, die komplementär zu dem Profil 50 ist. Durch diese Anordnung kann der Schneidkörper 16 nur in vier verschiedenen Lagen mit dem Grundkörper verschraubt oder sonstwie darauf befestigt werden. Eine Justierung ist nicht erforderlich. Im vorliegenden Fall wird der Schneidkörper 16 jeweils so aufgesetzt, daß eine der beiden Schneidkanten 30, 32 parallel zur Rotationsachse 20 des Schlegels verläuft. Ist die Schneidkante durch Abnutzung stumpf geworden, wird die Schraube 14 gelöst, der Schneidkörper um 180 Grad gedreht und mit der Schraube 14 wieder befestigt. Dann sitzt eine "frische" Schneidkante an der Stelle der vorherigen. Werden Schneidkanten auf jeder Seite des Schneidkörpers 16 vorgesehen, so kann der Schneidkörper vierfach statt zweifach genutzt werden. Wenn noch mehr Schneidkanten vorgesehen werden sollen, so muß die Anzahl der Seiten des Pyramidenstumpfes 50 erhöht werden.

Auf der rückwärtigen Seite des Grundkörpers 12 ist eine Ausnehmung 60 vorgesehen. Die Schraube 14 ragt durch eine Bohrung 62 im Schneidkörper 16 und die Bohrung 52 im Grundkörper. In der Ausnehmung 60 ist eine passende Mutter 64 für die Schraube 14 angeordnet. Dadurch brauchen die Bohrungen 52 und 62 nicht mit einem Gewinde versehen werden, was natürlich ebenfalls möglich ist. Durch die geschützte Lage von Schraubenkopf und Mutter werden diese durch das Schneidgut nicht oder nur geringfügig beeinträchtigt.

## Patentansprüche

1. Schlegel für Rotorschredder, enthaltend
(a) einen Grundkörper (12) mit einem Schwenklager (18), mittels dessen der Schlegel (10) an einem Rotor um eine zur Rotorachse parallele Schwenkachse schwenkbar augelenkt ist, und mit einer in Umlaufrichtung des Rotors vorderen, sich über die gesamte Breite des Grundkörpers (12) erstreckenden Fläche, die eine Stufe mit einer Schrägfläche und einer sich daran anschließenden Planfläche (24) bildet, welche einen plattenartigen Endteil (22) des Grundkörpers (12) von verminderter Dicke begrenzt,
(b) einen Schneidkörper (16), der sich ebenfalls über die gesamte Breite des Grundkörpers (12) erstreckt mit einer Basis, die eine plane Grundfläche bildet, und an deren beiden Enden vorstehenden keilförmige Schneidkanten von im Querschnitt dreieckiger Grundform mit zu der Schwenkachse parallelen Schneiden (30,32) gebildet sind, und
(c) Mittel zum Befestigen des Schneidkörpers (16) an dem Grundkörper (12) derart, daß dessen plane Grundfläche auf der Planfläche (24) der Stufe aufliegt,
**dadurch gekennzeichnet, daß**
(d) die Schneidkanten schräg auswärts verlaufende, an die Grundfläche der Basis anschließende plane Außenflächen besitzen,
(e) eine äußere der schräg auswärts über die plane Grundfläche der Basis vorstehenden Schneidkanten mit ihrer Schneide (30) über das der Schwenkachse abgewandte äußere Ende des Grundkörpers (12) vorsteht,
(f) auf der Planfläche (24) ein Vorsprung (50) angeformt ist, auf welchem der Schneidkörper (16) mit einer dazu komplementären Ausnehmung in der Grundfläche des Schneidkörpers (16) aufsitzt, und
(g) der Schneidkörper (16) mit der Außenfläche seiner inneren Schneidkante und seiner planen Grundfläche formschlüssig auf der Stufe des Grundkörpers (12) aufliegt, so daß der Schneidkörper (16) von zwei Seiten dicht von dem Grundkörper (12) umgeben ist.

2. Schlegel nach Anspruch 1, **dadurch gekennzeichnet, daß** der Vorsprung (50) die Form eines hervorstehenden Pyramidenstumpfes hat, dessen Grundfläche in der Ebene der vorderen Fläche des Endteils (22) liegt.

3. Schlegel nach Anspruch 1 oder 2, **dadurch gekennzeichnet, daß** der Schneidkörper (16) zwei Schneidkanten spiegelsymetrisch zu einer Fläche aufweist, die tangential zu einem Rotationsumfang verläuft.

4. Schlegel nach einem der vorgehenden Ansprüche, **dadurch gekennzeichnet, daß** der Schneidkörper (16) mittels einer Schraube (14), die mittig durch den Schneidkörper (16) und durch den Vorsprung (50) verläuft, verschraubt ist.

5. Schlegel nach Anspruch 4, **dadurch gekennzeichnet, daß** der Grundkörper (12) an der in Umlaufrichtung rückwärtigen Fläche des Endteils (22) eine Aussparung aufweist, in der eine Mutter (64) für die Schraube (14) versenkbar ist.

6. Schlegel nach Anpruch 4, **dadurch gekennzeichnet, daß** der Schneidkörper (16) an der in Umlaufrichtung vorderen Fläche eine Aussparung (62) aufweist, in welcher der Schraubenkopf der Schraube (14) versenkbar ist.

7. Schlegel nach einem der vorgehenden Ansprüche, **dadurch gekennzeichnet, daß** die zur Rotationsachse achsferne Fläche des Schneidkörpers (16) abgeschrägt ist und mit der abgeschrägten achsfernen Fläche des Grundkörpers (12) fluchtet, wenn der Schneidkörper (16) an dem Grundkörper (12) befestigt ist.

8. Schlegel nach einem der vorgehenden Ansprüche, **dadurch gekennzeichnet, daß** die Schneidkante (30,32) des Schneidkörpers (16) gehärtet ist.

## Claims

1. Swinging flail mallet for rotor shredders, comprising
(a) a base body (12) having a pivot bearing (18), by means of which the flail mallet (10) is mounted on a rotor for rotation about a pivot axis parallel to the rotor axis, and having a surface at the front, with respect to the direction of rotation, extending over the total width of the base body (12) and forming a step and a plane surface (24) contiguous therewith, which defines a reduced-thickness plate-like end portion (22) of the base body (12),
(b) a cutting body (16), which also extends across the total width of the base body (12) and has a base, defining a plane base surface and having wedge-shaped cutting ledges of triangular cross section projecting at the two ends thereof and having cutting edges (30,32) parallel to the pivot axis, and
(c) means for attaching the cutting body (16) to the base body (12) such that the plane base surface lies on the plane surface (24) of the step,
**characterized in that**
(d) the cutting edges have plane outer surfaces extending at an angle outwards, contiguous to the base surface of the base,
(e) an outer one of the cutting edges projecting at an angle outwards beyond the plane base surface of the base project, with their cutting edge (30), beyond the outer end of the base body (12) remote from the pivot axis,
(f) a projection (50) is formed on the plane surface (24), the cutting body (16) being placed thereon with a complementary recess in its base surface (26) of the cutting body,
(g) the cutting body (16), with the outer surface of its inner cutting edge and its base surface, lies form-fittingly on the step of the base body (12), whereby the cutting body (16) is closely engaged, on two sides, by the base body (12).

2. Flail mallet assembly according to claim 1, **characterized in that** the profile (50) has the form of a projecting truncated pyramid, its base area laying in the plane of the front surface of the projection (22).

3. Flail mallet assembly according to claim 1 or 2, **characterized in that** the cutting body (16) is provided with two cutting edges symmetrical to a plane extending tangential to a rotational circumference.

4. Flail mallet assembly according to one of the preceeding claims, **characterized in that** the cutting body (16) is screwed by means of a screw (14) extending through the middle of the cutting body (16) and through the profile (50).

5. Flail mallet assembly according to claim 4, **characterized in that** the base body (12) has a recess at the in the direction of the rear surface, with respect to the rotation, of the projection (22), wherein a nut (64) for the screw (14) can be embedded.

6. Flail mallet assembly according to claim 4, **characterized in that** the cutting body (16) is provided with a recess (62) at the in the direction of the front surface, with respect to the rotation, wherein the head of the screw (14) can be embedded.

7. Flail mallet assembly according to one of the preceeding claims, **characterized in that** the surface of the cutting body (16) is chamfered at the side opposite to the axis of rotation and is aligned with the chamfered side of the base body (12) opposite to the axis of rotation, when the cutting body (16) is fixed to the base body (12).

8. Flail mallet assembly according to one of the preceeding claims, **characterized in that** the cutting edge (30, 32) of the cutting body (16) is hardened.

## Revendications

1. Fléau pour broyeurs à rotor, comprenant
(a) un élément de base (12) muni d'un pivot (18) au moyen duquel le fléau (10) est articulé sur un rotor de façon à pouvoir pivoter autour d'un axe de pivotement parallèle à l'axe du rotor, et muni d'une face avant dans le sens de rotation du rotor qui s'étire sur toute la largeur de l'élément de base (12) et qui forme un étage présentant une surface oblique et une surface plane (24) adjacente à la dernière et délimitant une partie terminale (22) en forme de plaque de l'élément de base (12) d'épaisseur moindre,
(b) un élément de coupe (16) qui s'étire également sur toute la largeur de l'élément de base (12) présentant une base formant une surface de base plane, et pour lequel sont formées des arêtes de coupe cunéiformes saillant à leurs deux extrémités présentant une forme de base triangulaire dans leur profil transversal ainsi que des tranchants (30,32) parallèles à l'axe de pivotement, et
(c) des moyens de fixation de l'élément de coupe (16) à l'élément de base (12) de sorte que la surface de base plane repose sur la surface plane (24) de l'étage,
**caractérisé en ce que**
(d) les arêtes de coupe possèdent des faces extérieures planes adjacentes à la surface de base de la base et s'étendant obliquement vers l'extérieur,
(e) une arête de coupe extérieure saillant obliquement vers l'extérieur sur la surface de base plane de la base dépasse avec son tranchant (30) de l'extrémité extérieure de l'élément de base (12) opposée à l'axe de pivotement,
(f) une partie en saillie (50) est formée sur la surface plane (24), partie sur laquelle l'élément de coupe (16) repose, avec un logement de forme complémentaire à celui-ci, dans la surface de base de l'élément de coupe (16),
(g) l'élément de coupe (16) repose avec la surface extérieure de son arête de coupe intérieure et sa surface de base plane, en raison de sa forme géométrique appropriée, sur l'étage de l'élément de base (12) de sorte que l'élément de coupe (16) est étroitement entouré sur deux faces par l'élément de base (12).

2. Fléau selon la revendication 1, **caractérisé en ce que** la partie en saillie (50) présente la forme d'un tronc de pyramide proéminent dont la surface de base se trouve dans le plan de la face avant de la partie terminale (22).

3. Fléau selon la revendication 1 ou 2, **caractérisé en ce que** l'élément de coupe (16) présente deux arêtes de coupe symétriques à une surface tangentielle à un périmètre de rotation.

4. Fléau selon l'une quelconque des revendications précédentes, **caractérisé en ce que** l'élément de coupe (16) est vissé au moyen d'une vis (14) s'étendant au centre de l'élément de coupe (16) et de la partie en saillie (50).

5. Fléau selon la revendication 4, **caractérisé en ce que** l'élément de base (12) présente sur la face arrière dans le sens de rotation de la partie terminale (22) un évidement dans lequel un écrou (64) pour la vis (14) peut être noyé.

6. Fléau selon la revendication 4, **caractérisé en ce que** l'élément de coupe (16) présente sur la face avant dans le sens de rotation un évidement (62) dans lequel la tête de la vis (14) peut être noyée.

7. Fléau selon l'une quelconque des revendications précédentes, **caractérisé en ce que** la face de l'élément de coupe (16) éloignée de l'axe par rapport à l'axe de rotation est biseautée et s'aligne sur la face biseautée de l'élément de base (12) éloignée de l'axe lorsque l'élément de coupe (16) est fixé sur l'élément de base (12).

8. Fléau selon l'une quelconque des revendications précédentes, **caractérisé en ce que** l'arête de coupe (30,32) de l'élément de coupe (16) est trempée.
